# EUROPÄISCHE PATENTSCHRIFT

(11) **EP 0 856 268 B1**
(45) Veröffentlichungstag und Bekanntmachung des Hinweises auf die Patenterteilung: **16.08.2000**
(21) Anmeldenummer: 97101164.8
(22) Anmeldetag: 25.01.1997
(51) Int. Cl.: A47B 88/04, F16C 33/20

(54) **Führungsanordnung zum Herausziehen eines Schubkastens**
Guide assembly to pull out a drawer
Assemblage de guidage pour le coulissement d'un tiroir

(43) Veröffentlichungstag der Anmeldung: 05.08.1998
(73) Patentinhaber: Megaplast, S.A., 01470 Amurrio/Alava (ES)
(72) Erfinder: Garcia, Jesus Gonzales, 19004 Guadalagara (ES)
(74) Vertreter: Schirmer, Siegfried, Dipl.-Ing.

(56) Entgegenhaltungen:
- EP-A- 0 032 315
- US-A- 5 549 374
- DATABASE WPI Section Ch, Week 9437 Derwent Publications Ltd., London, GB; Class A88, AN 94-299890 XP002036155 & JP 06 228 331 A (NTN CORP) , 16.August 1994

## Beschreibung

Die Erfindung betrifft eine Führungsanordnung zum Herausziehen eines Schubkastens gemäß dem Oberbegriff des Anspruchs 1.

Eine derartige Führungsanordnung ist in der EP-A- 0 032 315 offenbart.

Führungsanordnungen zum Herausziehen eines Schubkastens müssen stabil und abriebfest sein. Die Herstellung von Führungsleisten aus Stahl ist kostspielig und gewichtserhöhend. Vielfach wurden die Führungsleisten bereits aus Kunststoff hergestellt, wobei die Herstellung gegenüber der Verwendung von Stahl wesentlich kostengünstiger ist. Bei der Anordnung von Schubkästen unter dem Sitz eines Kraftfahrzeugs müssen in jedem Fall Zusatzmaßnahmen getroffen werden, um in jeder Fahrsituation, also auch bei einer Sofortbremsung, eine lagesichere Halterung des Schubkastens zu gewährleisten.

Der Erfindung liegt die Aufgabe zugrunde, eine Führungsanordnung der aufgezeigten Gattung zu schaffen, die bei einem Minimum an Herstellungkosten äußerst haltbar und abriebfest ist und zudem gewährleistet ist, daß auch bei einer starken Bremsung der Schubkasten auf den Führungsleisten in seiner geschlossenen Lage verbleibt.

Diese Aufgabe wird durch die Merkmale des Anspruchs 1 gelöst. Weitere vorteilhafte Ausgestaltungen der Erfindung sind entsprechend den Unteransprüchen vorgesehen.

In Ausgestaltung der Erfindung kann das gleitfähige Material der Führungsleiste aus einem Polyamid Molybdänsulfid oder aus Polyamid mit Graphit gebildet sein.

Es besteht die Möglichkeit, die Halterungen mit dem Schubkasten im Zweikomponenten-Spritzgießverfahren herzustellen und die Rastfeder einstückig an die Endhalterung anzuspritzen. Bei einer bevorzugten Ausführung ist die Federkraft der Rastfeder durch Einlagen erhöht, wobei die Einlagen durch ein elastisches, den Hohlraum ausfüllendes Material zweckmäßigerweise durch einen Schaumstoff, gebildet sein kann. Es besteht auch die Möglichkeit, die Einlage durch ein aufgebogenes elastisches Metallteil zu bilden. Zusätzlich zur Erhöhung der Sicherheit, kann die Endhalterung einen abstehenden Dorn aufweisen, dem eine Dornaufnahme der Führungsleiste zugeordnet ist.

Ein Ausführungsbeispiel der Erfindung ist in der Zeichnung dargestellt und wird nachfolgend näher beschrieben. Es zeigen:
- Fig. 1: eine isometrische Darstellung einer an einem Schubkasten angeordneten Führungsleiste mit Endhalterung und
- Fig. 2: eine vergrößerte Darstellung einer Endhalterung gemäß Punkt A der Figur 1.

Der Schubkasten 1 besitzt angespritzte Halterungen 3 und beidseitig je eine Endhalterung 4, mit denen er ausziehbar auf je einer seitlichen Führungsleiste 2 gelagert ist. Die Führungsleiste 2 besteht aus einem Kern aus Hartkunststoff und besitzt eine Ummantelung aus einem sehr gleitfähigen Material, das aus Polyamid mit Graphit gebildet ist.

Die Endhalterung 4 besitzt eine ebenfalls einstückig angespritzte Rastfeder 5, die in der Einrastausnehmung 6 der Führungsleiste 2 einrastbar ist. Wie Figur 2 zeigt, ist die Federkraft der Rastfeder 5 durch ein eingelegtes, der Rastfeder 5 angepaßtes Metallteil 7 erhöht. Zusätzlich weist die Endhalterung 4 einen abstehenden Dorn 8 auf, der in eine Dornaufnahme 9 der Führungsleiste 2 einführbar ist.

### Aufstellung der Bezugszeichen:

- 1: Schubkasten
- 2: Führungsleiste
- 3: Halterungen
- 4: Endhalterung
- 5: Rastfeder
- 6: Einrastausnehmung
- 7: Metallteil
- 8: Dorn
- 9: Dornaufnahme

## Patentansprüche

1. Führungsanordnung für einen Schubkasten, insbesondere eines unter dem Sitz eines Kraftfahrzeugs angeordneten Schubkastens (1), mit mindestens einer seitlichen Führungsleiste (2), auf der bzw. auf denen der Schubkasten (1) mittels auf diesem angebrachter Halterungen gleitend geführt ist, dadurch gekennzeichnet, daß eine als Endhalterung (4) ausgebildete Halterung eine Rastfeder (5) aufweist, die in eine Einrastausnehmung (6) in der Führungsleiste (2) einrastbar ist, wobei die Führungsleiste aus einem Kern aus Hartkunststoff und einer Ummantelung aus einem gleitfähigen Material gebildet ist.

2. Führungsanordnung nach Anspruch 1, dadurch gekennzeichnet, daß die Rastfeder (5) einstückig an die Endhalterung (4) angeschlossen ist.

3. Führungsanordnung nach Anspruch 1 und 2, dadurch gekennzeichnet, daß die Federkraft der Rastfeder (5) durch Einlagen erhöht ist.

4. Führungsanordnung nach Anspruch 3, dadurch gekennzeichnet, daß die Einlage durch ein einen Hohlraum ausfüllendes elastisches Material gebildet ist.

5. Führungsanordnung nach Anspruch 4, dadurch gekennzeichnet, daß das elastische Material ein Schaumstoff ist.

6. Führungsanordnung nach Anspruch 3, dadurch gekennzeichnet, daß die Einlage durch ein aufgebogenes elastisches Metallteil (7) gebilet ist.

7. Führungsanordnung nach Anspruch 1, dadurch gekennzeichnet, daß die Endhalterung (4) auf ihrer der Rastfeder (5) gegenüberliegenden Seite einen abstehenden Dorn (8) aufweist, dem in der Führungsleiste (2) eine Dornaufnahme (9) zugeordnet ist.

8. Führungsanordnung nach Anspruch 7, dadurch gekennzeichnet, daß mindestens eine Seitenwand des Dorns (9) schräg verläuft.

9. Führungsanordnung nach Anspruch 1, dadurch gekennzeichnet, daß das gleitfähige Material aus Polyamid mit Molybdändisulfid oder mit Graphit gebildet ist.

10. Führungsanordnung nach Anspruch 1, dadurch gekennzeichnet, daß die Führungsleiste (2) im Zweikomponenten-Spritzgießverfahren hergestellt ist.

## Claims

1. Guide arrangement for a drawer, especially a drawer (1) arranged under the seat of a motor vehicle, with at least one lateral guide strip (2), on which strip or strips the drawer (1) is slidingly guided by means of holders mounted on this, characterised in that a holder formed as an end holder (4) comprises a detent spring (5), which is detentable in a detent recess (6) in the guide strip (2), wherein the guide strip is formed from a core of hard synthetic material and a sheathing of a material with a sliding capability.

2. Guide arrangement according to claim 1, characterised in that the detent spring (5) is integrally connected with the end holder (4).

3. Guide arrangement according to claim 2, characterised in that the spring force of the detent spring (5) is increased by a lining.

4. Guide arrangement according to claim 3, characterised in that the lining is formed by a resilient material filling a cavity.

5. Guide arrangement according to claim 4, characterised in that the resilient material is a foam material.

6. Guide arrangement according to claim 3, characterised in that the lining is formed by a bent-up resilient metal part (7).

7. Guide arrangement according to claim 1, characterised in that the end holder (4) has on its side opposite the detent spring (5) a protruding spike (8), with which a spike receptacle (9) in the guide strip (2) is associated.

8. Guide arrangement according to claim 7, characterised in that at least one side wall of the spike (9) extends obliquely.

9. Guide arrangement according to claim 1, characterised in that the material with sliding capability is formed from polyamide with molybdenum disulfide or with graphite.

10. Guide arrangement according to claim 1, characterised in that the guide strip (2) is produced in the two-component injection-moulding process.

## Revendications

1. Dispositif de guidage d'un tiroir coulissant, en particulier d'un tiroir (1) logé sous le siège d'un véhicule automobile, comportant au moins une baguette latérale de guidage (2) sur laquelle (ou sur lesquelles) glisse le tiroir coulissant (1) par l'intermédiaire de supports montés sur le tiroir,
caractérisé en ce qu'
un support constitué comme support d'extrémité (4) comporte un ressort d'arrêt (5) qui peut venir se loger dans un évidement d'arrêt (6) de la baguette de guidage (2) qui est composée d'un noyau en matière plastique dure recouvert par une enveloppe faite d'un matériau favorisant le glissement.

2. Dispositif de guidage selon la revendication 1,
caractérisé en ce que
le ressort d'arrêt (5) est monobloc avec le support d'extrémité (4).

3. Dispositif de guidage selon la revendication 1 ou 2,
caractérisé en ce que
la force élastique du ressort d'arrêt (5) est augmentée par un insert.

4. Dispositif selon la revendication 3,
caractérisé en ce que
l'insert est constitué par un matériau élastique remplissant un volume creux.

5. Dispositif selon la revendication 4,
caractérisé en ce que
le matériau élastique est une mousse.

6. Dispositif selon la revendication 3,
caractérisé en ce que
l'insert est une pièce métallique (7) élastique et recourbée.

7. Dispositif selon la revendication 1,
caractérisé en ce que
le support d'extrémité (4), sur son côté éloigné du ressort d'arrêt (5),porte une dent (8) à laquelle est associé, dans la baguette de guidage (2), un logement de dent (9).

8. Dispositif selon la revendication 7,
caractérisé en ce qu'
au moins une face latérale de la dent (9) est en pente.

9. Dispositif selon la revendication 1,
caractérisé en ce que
le matériau favorisant le glissement est un polyamide additionné de sulfure de molybdène ou de graphite.

10. Dispositif selon la revendication 1,
caractérisé en ce que
la baguette de guidage (2) est fabriquée selon le procédé d'injection à deux composants.
